# FASCICULE DE BREVET EUROPEEN

(11) **EP 1 728 241 B1**
(45) Date de publication et mention de la délivrance du brevet: **11.01.2012**
(21) Numéro de dépôt: 05739469.4
(22) Date de dépôt: 15.03.2005
(51) Int. Cl.: G10D 7/06

(54) **HAUTBOIS ET TETE DE HAUTBOIS**
OBOE UND OBOENKOPF
OBOE AND OBOE HEAD

(30) Priorité: 22.03.2004 FR 0402918
(43) Date de publication de la demande: 06.12.2006
(73) Titulaire: Marigaux, 27750 La Couture Boussey (FR)
(72) Inventeur: CROQUENOY, Michel, F-78270 Cravent (FR)
(74) Mandataire: Stankoff, Hélène
(86) Numéro de dépôt international: PCT/FR2005/000619
(87) Numéro de publication internationale: WO 2005/104087

(56) Documents cités:
- DE-C- 567 405
- FR-A- 757 670
- FR-A- 2 830 117
- US-A- 2 390 275
- US-A- 2 867 146
- US-A- 3 747 460

## Description

La présente invention concerne un instrument de musique à vent tel qu'un hautbois.

Elle concerne également une tête de hautbois adaptée à être montée sur une partie de corps du hautbois conforme à l'invention.

Les hautbois sont des instruments de musique à vent comprenant généralement trois parties s'emboîtant les unes dans les autres.

Ainsi, un hautbois comporte un corps allongé en deux parties emboîtables l'une dans l'autre. Une première partie, portant à une extrémité une piperelle adaptée à recevoir une anche, est appelée corps du haut. Une seconde partie du corps, appelée corps du bas, est adaptée à être emboîtée sur un pavillon constituant une troisième partie du hautbois.

Les différentes parties du corps et du pavillon sont percées de trous dont l'ouverture ou la fermeture permettent de modifier notamment la hauteur du son émis par l'instrument.

De manière classique, ces trous sont bouchés au moyen de tampons recouverts de liège ou de feutre, ces tampons étant eux-mêmes actionnés au moyen d'une série de clés par l'intermédiaire de tringles s'étendant entre les clés et les tampons.

Le document GB 159 767 décrit un mécanisme de clés simplifiant le jeu d'un instrument à vent, et notamment d'un hautbois.

De manière classique, un hautbois comporte, de sa piperelle jusqu'au pavillon, une série d'ouvertures et notamment des trous d'octave, des trous de trille (encore appelés trous de cadence) et des trous de note s'étalant sur plus d'une octave entre Si bémol grave et Do dièse ou Ré bémol à vide médium.

Dans un hautbois traditionnel, le corps du haut comporte les trous d'octave, les trous de trille et les trous de note compris entre Do dièse et Sol dièse.

Le corps du bas comporte des trous de note compris entre Sol et Do, alors que le pavillon comporte le trou de note Si bécarre ainsi qu'un trou permettant de modifier la résonance du pavillon. Le Si bémol grave est obtenu par fermeture du Si bécarre, toutes notes bouchées.

Ce type d'instrument de musique à vent est encore traditionnellement fabriqué en bois, et généralement en ébène, pour les qualités de son qu'il procure.

Toutefois, un tel instrument est très fragile, et il n'est pas rare que le corps du hautbois, et plus particulièrement le corps du haut du hautbois se fende au contact de l'humidité présente dans l'haleine des musiciens et lors des chocs thermiques.

En outre, le montage du corps du haut et du corps du bas n'est pas toujours facilité par la présence de clés et de tringles qui s'étendent au-delà de chacun des corps.

La présente invention a pour but de résoudre les inconvénients précités et de proposer un hautbois procurant une meilleure ergonomie de montage et de jeu pour le musicien.

A cet effet, la présente invention, selon la revendication 1, vise un hautbois comprenant un pavillon et un corps allongé ayant deux parties emboîtables l'une dans l'autre, une première partie portant à une extrémité une piperelle adaptée à recevoir une anche, et une seconde partie étant adaptée à être emboîtée sur le pavillon.

Selon l'invention, un plan d'emboîtement transversal des deux parties du corps est situé entre des trous d'octave et des trous de note dudit hautbois, les trous de note étant positionnés uniquement dans la seconde partie de corps et le pavillon.

Ainsi, le hautbois conforme à l'invention présente une nouvelle répartition du corps, et n'est plus traditionnellement découpé en deux parties haute et basse, de longueur sensiblement égale, mais plutôt constitué d'un corps principal sur lequel est monté une tête de hautbois. Cette dernière comporte les trous d'octave situés à proximité de la piperelle, et éventuellement les trous de trille disposés entre ces trous d'octave et les trous de note.

Ce nouveau positionnement du plan d'emboîtement transversal des deux parties du corps permet en particulier de modifier le pointage des notes le long du corps du hautbois, et notamment de rapprocher certaines notes traditionnellement éloignées à cause de la présence de moyens de fixation nécessaires entre les deux parties de corps d'un hautbois classique.

En outre, le hautbois comporte une tête facilement interchangeable, permettant une adaptation de diapason et une recherche de son spécifique pour chaque hautbois par simple changement de la tête.

Par ailleurs, en cas de fente de cette tête du hautbois, celle-ci pourra plus facilement être changée et remplacée par une nouvelle tête adaptable au corps principal du hautbois.

Selon une caractéristique préférée de l'invention, le plan d'emboîtement transversal est situé entre les trous d'octave et des trous de trille disposés entre les trous d'octave et les trous de note.

En d'autres termes, la première partie du corps du hautbois ne comporte que des trous d'octave.

Selon une autre caractéristique préférée de l'invention, la Clé de Sol dièse s'étend en partie sous la Clé de Mi bémol.

Cette disposition des clés situées traditionnellement entre les trous de note de La et de Sol, est rendue possible par l'absence de plan d'emboîtement dans cette portion du corps du hautbois.

Elle permet une meilleure ergonomie de jeu pour le musicien lors du passage d'une clé à l'autre.

Avantageusement, un hautbois conforme à l'invention comprend en tant qu'accessoire une autre première partie interchangeable avec ladite première partie, de telle sorte que le musicien peut modifier le son et la tonalité de l'instrument.

Selon un second aspect de l'invention, elle vise également une tête de hautbois, comportant des trous d'octave et portant à une extrémité une piperelle adaptée à recevoir une anche. Cette tête de hautbois ne comporte que des trous d'octave ou ne comporte que des trous d'octave et des trous de trille.

D'autres particularités et avantages de l'invention apparaîtront encore dans la description ci-après.

Au dessin annexé, donné à titre d'exemple non limitatif :
- la figure 1 illustre un hautbois démonté conforme à un mode de réalisation de l'invention.

On va décrire à présent en référence à la figure 1 un hautbois conforme l'invention.

Ce hautbois comporte trois parties:
- un partie de corps 10, portant à extrémité une piperelle 11, qui sera appelée dans la suite de la description tête 10 du hautbois ;
- une seconde partie 20 adaptée à être montée au niveau d'une première extrémité 20a sur la tête 10 du hautbois; et
- un pavillon 30 destiné à être monté au niveau d'une seconde extrémité 20b du corps 20 du hautbois.

On va décrire à présent plus en détail chacune de ces parties 10, 20, 30 du hautbois conforme à l'invention.

La première partie 10 porte ainsi à une extrémité 10a une piperelle 11 adaptée à recevoir une anche (non représentée).

Cette tête 10 de hautbois comporte à une seconde extrémité 10b dans sa longueur des moyens de fixation 12 adaptés à permettre l'emboîtement de cette tête 10 dans le corps 20 du hautbois.

Dans cet exemple de réalisation, ces moyens de fixation 12 sont constitués d'un tenon formant ainsi une saillie au-delà de la tête 10.

Cette tête de hautbois peut avoir une longueur comprise entre 100 et 120 mm. De préférence, elle a une longueur de 102 mm, non compris les moyens de fixation 12 faisant saillie.

Cette tête 10 de hautbois a donc une longueur très inférieure à la longueur habituelle d'un corps du haut d'un hautbois traditionnel, sensiblement égale à 233 mm.

Ainsi, cette tête 10 de hautbois comporte uniquement dans ce mode de réalisation les trous d'octave 13, au nombre de trois. Elle supporte également la tringlerie et les clés 14 associées respectivement à chacun des trous d'octave 13.

Le corps principal 20 du hautbois comporte également des moyens de fixation 21a, 21b disposés respectivement à chacune de ses extrémités 20a, 20b.

L'extrémité 20a de ce corps 20 étant destinée à coopérer en emboîtement avec la tête 10 du hautbois, les moyens de fixation 21a sont formés d'une mortaise 21a de dimension complémentaire au tenon 12.

A contrario, la seconde extrémité 20b du corps 20 comporte des moyens de fixation 21b constitués d'un tenon semblable au tenon 12 de la tête 10 du hautbois.

La longueur de ce corps 20 de hautbois, non compris les moyens de fixation 21b faisant saillie à une extrémité 20b de ce corps 20, est comprise entre 365 et 375 mm.

Dans l'exemple de réalisation décrit, la tête de hautbois ayant une longueur de 102 mm, le corps 20 a de préférence une longueur de 370 mm.

Ainsi, cette partie de corps 20 du hautbois a une longueur nettement supérieure à la longueur classique du corps du bas d'un hautbois traditionnel, d'environ 238 mm.

Ce corps 20 du hautbois comporte du haut vers le bas (c'est-à-dire de la droite vers la gauche sur la figure) des trous de trille (encore appelés trous de cadence) 22 et un demi trou 23, correspondant à l'octaviation des notes Mi bémol, Ré et Ré bémol, associé au plateau de Ré bémol (ou Do dièse à vide).

Le corps 20 du hautbois est ainsi percé d'une succession de trous correspondant aux notes Do bécarre, Si, Si bémol, La, Sol dièse, Sol, Fa dièse, Fa, Mi, Mi bémol, Ré, Ré bémol et Do. On notera à cet égard qu'il existe deux notes Fa appelées respectivement Fa fourche et Fa clef.

Ce corps 20 du hautbois comporte également de manière classique l'ensemble de la tringlerie et des clés associées à chacun des trous de note, permettant l'ouverture ou la fermeture de ces trous.

En particulier, il comporte une clé 24, appelée Clé de Sol dièse et les clés 25, 26, 27, appelées respectivement Clé de Mi bémol, Clé de Si bécarre et Clé de Si bémol formant une partie connue sous le nom de patte d'oie.

Cette partie 20 du corps de hautbois est destinée à être montée au niveau de la seconde extrémité 20b sur le pavillon 30. Ce dernier comporte à ne extrémité 30a des moyens de fixation complémentaires 31a, ici constitués d'une mortaise 31a adaptée à coopérer avec le tenon 21b du corps 20.

L'autre extrémité 30b de ce pavillon forme une ouverture débouchant à l'air libre, propre à permettre la résonance du hautbois, le Si bémol grave sortant par cette ouverture.

La longueur de ce pavillon est sensiblement égale à 128 mm, et correspond à la longueur du pavillon d'un hautbois traditionnel.

L'ensemble de l'instrument, une fois monté, a une longueur entre la piperelle 11 et l'extrémité 30b du pavillon sensiblement égale à 600 mm.

De manière classique, ce pavillon 30 comporte un trou de la note Si bécarre, ainsi qu'un orifice 32 permettant de modifier la résonance de ce pavillon.

Ainsi, le hautbois conforme à l'invention présente un plan d'emboîtement entre la tête 10 et le corps 20 situé entre les trous d'octave 13 et les trous de note, et dans cet exemple de réalisation entre les trous d'octave 13 et les trous de trille 22 disposés à proximité de l'extrémité 20a du corps 20 du hautbois.

Ce nouvel agencement permet de supprimer le plan d'emboîtement traditionnellement prévu dans le corps du hautbois sensiblement entre les trous de note Sol dièse et Sol.

Cette nouvelle disposition du plan d'emboîtement permet d'obtenir un corps 20 plus homogène, notamment au niveau de la perce longitudinale du corps dès lors qu'il n'existe plus de différence de diamètre intérieur entre les différents corps due à l'emboîtement du corps du haut et du corps du bas dans un hautbois traditionnel. On supprime ainsi tout risque de décalage ou de décentrage intérieur dans le corps principal du hautbois.

Ce corps 20 étant d'une seule pièce, le pointage, c'est-à-dire le positionnement des trous de note sur l'instrument, peut être amélioré et en particulier mieux distribué.

Le système de tringles et de clés associées peut ainsi être réalisé de manière plus logique.

En particulier, il est possible de rapprocher les trous des notes La, Sol dièse et Sol dès lors qu'il n'existe plus de tenon au niveau de cette portion de corps 20.

En pratique, il est possible de remonter le trou de Sol d'environ 3 mm en direction de la piperelle 11 du hautbois, et au contraire de baisser l'ensemble des trous de note Sol dièse, La, Si bémol, Si et Do d'environ 2 mm en direction du pavillon 30. La distance entre Sol et Sol dièse peut ainsi être diminuée d'environ 5 mm par rapport à un hautbois traditionnel.

Il est également possible de baisser le plateau du Ré bémol médium d'environ 5 mm, le demi trou 23 faisant également office de clé d'octave pour les notes graves, Mi bémol, Ré et Ré bémol.

Le rapprochement de cette clé d'octave 23 par rapport à la note fondamentale améliore sensiblement le passage à l'octave de ces notes fondamentales, en particulier pour la note Ré bémol considérée comme la note la plus délicate de l'instrument.

Par ailleurs, grâce à la suppression du plan d'emboîtement au niveau de la note Sol dièse, et des clés 24-27 de la patte d'oie, il est possible d'obtenir une mécanique plus ergonomique en modifiant la disposition des clés au niveau de cette patte d'oie. En particulier, comme bien illustré sur la figure, la Clé de Sol dièse 24 s'étend en partie sous la Clé de Mi bémol 25.

Ce type de montage, rendu pratiquement impossible dans un hautbois traditionnel où le plan d'emboîtement est réalisé au niveau de la patte d'oie, permet d'obtenir un positionnement des clés facilitant le jeu du musicien.

En outre, la tête 10 du hautbois présente l'avantage de pouvoir être changée facilement, aussi bien pour le son et le jeu de l'instrument que son changement en cas de fente du bois.

En effet, cette partie de tête 10 est primordiale pour le son, la justesse et l'octaviation de l'instrument et il peut être intéressant que le hautbois comprenne en tant qu'accessoire une ou plusieurs têtes interchangeables.

Par exemple, cette tête 10 de hautbois pourrait avoir des diamètres de perce longitudinale différents, ainsi qu'éventuellement des longueurs différentes.

En outre, il est possible d'utiliser une tête en matériau insensible aux chocs thermiques et à l'humidité, tel que par exemple en résine, en plastique ou encore en polymétacrylate de méthyl du type Altuglass ®.

Ce type de matériau offre une meilleure résistance de la tête de hautbois vis-à-vis des fentes, qui apparaissent en raison de la présence d'humidité dans l'haleine du musicien, mais aussi dans le cas de concert dans des lieux froids (église, air conditionné,...).

Chaque musicien peut ainsi personnaliser l'instrument par le choix d'une tête de hautbois 10 appropriée.

Bien entendu, de nombreuses modifications peuvent être apportées à l'exemple de réalisation ci-dessus sans sortir du cadre de l'invention.

Ainsi, on a décrit un exemple de réalisation dans lequel le plan d'emboîtement de la tête 10 et du corps principal 20 du hautbois est situé entre les trous d'octave 13 et les trous de trille 22.

On pourrait toutefois envisager dans le cadre de l'invention que le plan d'emboîtement soit situé entre les trous de trille 22 et les trous de note, et par exemple entre les trous de trille 22 et le trou de la note Ré bémol médium à vide.

En outre, on a décrit en référence à la figure 1 un hautbois en Ut.

La présente invention trouverait également son application pour d'autres types d'instrument de musique à vent, tel qu'un hautbois piccolo musette en Mi bémol, un hautbois d'amour en La, un hautbois baryton en Ut ou encore un Cor anglais en Fa.

## Revendications

1. Hautbois comprenant un pavillon et un corps allongé ayant deux parties emboîtables l'une dans l'autre, une première partie (10) portant à une extrémité (10a) une piperelle (11) adaptée à recevoir une anche et une seconde partie (20) étant adaptée à être emboîtée sur le pavillon (30), **caractérisé en ce qu'**un plan d'emboîtement transversal des deux parties du corps est situé entre des trous d'octave (13) positionnés dans ladite première partie (10), et des trous de note, les trous de notes étant positionnés uniquement dans ladite seconde partie (20) et le pavillon (30).

2. Hautbois conforme à la revendication 1, **caractérisé en ce que** ledit plan d'emboîtement transversal est situé entre les trous d'octave (13) et des trous de trille (22) disposés entre lesdits trous d'octave (13) et les trous de note.

3. Hautbois conforme à la revendication 2, **caractérisé en ce que** la première partie de corps (10) ne comporte que des trous d'octave (13).

4. Hautbois conforme à l'une des revendications 1 à 3, **caractérisé en ce que** la Clé de Sol dièse (24) s'étend en partie sous la Clé de Mi bémol (25).

5. Hautbois conforme à l'une des revendications 1 à 4, **caractérisé en ce que** la première partie de corps (10) portant les trous d'octave (13) a une longueur comprise entre 100 et 120 mm.

6. Hautbois conforme à la revendication 5, **caractérisé en ce que** ladite première partie de corps (10) a une longueur sensiblement égale à 102 mm.

7. Hautbois conforme à l'une des revendications 1 à 6, **caractérisé en ce que** la seconde partie de corps (20) portant les trous de note a une longueur sensiblement égale à 370 mm.

8. Hautbois conforme à l'une des revendications 1 à 7, **caractérisé en ce qu'**il comprend en tant qu'accessoire une autre première partie interchangeable avec ladite première partie (10).

9. Tête de hautbois, comportant des trous d'octave (13) et portant à une extrémité (10a) une piperelle (11) adaptée à recevoir une anche, **caractérisée en ce qu'**elle ne comporte que des trous d'octave (13).

10. Tête de hautbois conforme à la revendication 9, **caractérisée en ce qu'**elle a une longueur comprise entre 100 et 120 mm.

11. Tête de hautbois, comportant des trous d'octave (13) et portant à une extrémité (10a) une piperelle (11) adaptée à recevoir une anche, **caractérisée en ce qu'**elle ne comporte que des trous d'octave (13) et des trous de trille (22).

12. Tête de hautbois conforme à la revendication 11, **caractérisée en ce qu'**elle a une longueur comprise entre 100 et 120 mm.

## Claims

1. Oboe comprising a horn and an elongate body having two portions adapted to be nested one in the other, a first portion (10) carrying at one end (10a) a onion (11) adapted to receive a reed and a second portion (20) being adapted to be nested with the horn (30), **characterised in that** a plane of transverse nesting of the two portions of the body is situated between octave holes (13) positioned in said first portion (10) and note holes, the note holes being positioned only in said second portion (20) and the horn (30).

2. Oboe according to claim 1, **characterised in that** said transverse nesting plane is situated between the octave holes (13) and trill holes (22) disposed between said octave holes (13) and the note holes.

3. Oboe according to claim 2, **characterised in that** the first body portion (10) includes only octave holes (13).

4. Oboe according to any one of claims 1 to 3, **characterised in that** the G sharp key (24) extends partly under the E flat key (25).

5. Oboe according to any one of claims 1 to 4, **characterised in that** the first body portion (10) carrying the octave holes (13) has a length from 100 to 120 mm.

6. Oboe according to claim 5, **characterised in that** said first body portion (10) has a length of substantially 102 mm.

7. Oboe according to any one of claims 1 to 6, **characterised in that** the second body portion (20) carrying the note holes has a length of substantially 370 mm.

8. Oboe according to any one of claims 1 to 7, **characterised in that** it comprises an accessory in the form of another first portion interchangeable with said first portion (10).

9. Oboe head including octave holes (13) and carrying at one end (10a) a onion (11) adapted to receive a reed, **characterised in that** it includes only octave holes (13).

10. Oboe head according to claim 9, **characterised in that** it has a length from 100 to 120 mm.

11. Oboe head including octave holes (13) and carrying at one end (10a) a onion (11) adapted to receive a reed, **characterised in that** it includes only octave holes (13) and trill holes (22).

12. Oboe head according to claim 11, **characterised in that** it has a length from 100 to 120 mm.

## Patentansprüche

1. Oboe, die einen Schallbecher und einen langgestreckten Körper umfasst, der zwei ineinandersteckbare Abschnitte besitzt, einen ersten Abschnitt (10), der an einem Ende (10a) eine Piperelle (11) trägt, die geeignet ist, eine Zunge aufzunehmen, und einen zweiten Abschnitt (20), der geeignet ist, in den Schallbecher (30) eingesteckt zu werden, **dadurch gekennzeichnet, dass** sich eine transversale Steckebene der zwei Abschnitte des Körpers zwischen Oktavlöchern (13), die in dem ersten Abschnitt (10) angeordnet sind, und Tonlöchern befindet, wobei die Tonlöcher lediglich in dem zweiten Abschnitt (20) und dem Schallbecher (30) angeordnet sind.

2. Oboe nach Anspruch 1, **dadurch gekennzeichnet, dass** sich die transversale Steckebene zwischen den Oktavlöchern (13) und Trillerlöchern (22), die zwischen den Oktavlöchern (13) und den Tonlöchern angeordnet sind, befindet.

3. Oboe nach Anspruch 2, **dadurch gekennzeichnet, dass** der erste Körperabschnitt (10) nur Oktavlöcher (13) aufweist.

4. Oboe nach einem der Ansprüche 1 bis 3, **dadurch gekennzeichnet, dass** die Gis-Klappe (24) teilweise unter der Es-Klappe (25) verläuft.

5. Oboe nach einem der Ansprüche 1 bis 4, **dadurch gekennzeichnet, dass** der erste Körperabschnitt (10), der die Oktavlöcher (13) trägt, eine Länge besitzt, die zwischen 100 und 120 mm liegt.

6. Oboe nach Anspruch 5, **dadurch gekennzeichnet, dass** der erste Körperabschnitt (10) eine Länge besitzt, die im Wesentlichen 102 mm beträgt.

7. Oboe nach einem der Ansprüche 1 bis 6, **dadurch gekennzeichnet, dass** der zweite Körperabschnitt (20), der die Tonlöcher trägt, eine Länge besitzt, die im Wesentlichen 370 mm beträgt.

8. Oboe nach einem der Ansprüche 1 bis 7, **dadurch gekennzeichnet, dass** sie als Zubehör einen weiteren ersten Abschnitt umfasst, der mit dem ersten Abschnitt (10) austauschbar ist.

9. Oboenkopf, der Oktavlöcher (13) aufweist und an einem Ende (10a) eine Piperelle (11) trägt, die geeignet ist, eine Zunge aufzunehmen, **dadurch gekennzeichnet, dass** er nur Oktavlöcher (13) aufweist.

10. Oboenkopf nach Anspruch 9, **dadurch gekennzeichnet, dass** er eine Länge besitzt, die zwischen 100 und 120 mm liegt.

11. Oboenkopf, der Oktavlöcher (13) aufweist und an einem Ende (10a) eine Piperelle (11) trägt, die geeignet ist, eine Zunge aufzunehmen, **dadurch gekennzeichnet, dass** er nur Oktavlöcher (13) und Trillerlöcher (22) aufweist.

12. Oboenkopf nach Anspruch 11, **dadurch gekennzeichnet, dass** er eine Länge besitzt, die zwischen 100 und 120 mm liegt.
